# EUROPÄISCHE PATENTSCHRIFT

(11) **EP 0 045 389 B1**
(45) Veröffentlichungstag und Bekanntmachung des Hinweises auf die Patenterteilung: **22.05.1985**
(21) Anmeldenummer: 81105326.3
(22) Anmeldetag: 09.07.1981
(51) Int. Cl.: B65B 55/10

(54) **Verfahren und Vorrichtung zum Sterilisieren von Behältern**
Method and apparatus for sterilising containers
Procédé et installation pour stériliser des récipients

(30) Priorität: 06.08.1980 DE 3029685
(43) Veröffentlichungstag der Anmeldung: 10.02.1982
(73) Patentinhaber: ROBERT BOSCH GMBH, 70442 Stuttgart (DE)
(72) Erfinder: Liede, Dieter, D-7141 Möglingen (DE)

## Beschreibung

Die Erfindung geht aus von einem Verfahren zum Sterilisieren eines aus einer thermoplastischen Kunststoffbahn durch Verstrecken geformten Packmittels nach dem Oberbegriff des Anspruchs 1. Bei einem, beispielsweise durch die FR-A-1192697 bekannten Sterilisierverfahren wird ein Packmittel in Form eines Schlauches sterilisiert, aus dem erst nach der Sterilisierbehandlung Behälter fertig geformt werden. Der zum Formen des Packstoffschlauches verwendete Packstoff hat als Gerüst eine Papierbahn, auf der eine Kunststoffschicht haftet. Durch die Trägerfunktion der Papierschicht bleibt dieser Packstoff bzw. Packstoffschlauch während der thermischen Sterilisierbehandlung stabil. Selbst wenn der Packstoffschlauch nur aus einer Kunststoffolie geformt wird, ist die Gefahr einer Verformung nicht gegeben, solange die Behandlungstemperatur unter dem Erweichungspunkt des betreffenden Kunststoffes liegt.

Ferner ist durch DE-A-2839543 ein Verfahren zum Sterilisieren von durch Verstrecken einer thermoplastischen Kunststoffbahn geformten, becherartigen Verpackungsbehältern mit einem Gemisch aus Wasserdampf und Luft mit einer Temperatur von 250°C bekannt. Die dabei auf die Wand der Behälter übertragene Wärme kann die Temperatur der Wand so erhöhen, dass bei Behältern aus Kunststoff eine Schädigung auftritt. Man versucht daher mit möglichst kurzer Wärmebehandlungsdauer auszukommen, was aber die Gefahr eines nicht ausreichenden Grades an Sterilität in sich birgt. Bei einer genügend langen Wärmebehandlung treten aber bei durch Thermoformen einer Kunststoffolie becherartig geformten Packmitteln infolge der sich lösenden Rückstellspannungen in den Wänden Rückformungen auf, welche die Behälter wegen der Volumenverkleinerung und unregelmässigen Aussehens unbrauchbar machen.

Um eine Wärmebehandlung bereits geformter Behälter zu vermeiden, ist durch die DE-C-2339128 bekanntgeworden, die Packstoffbahn vor deren Formung zu Behältern keimfrei zu machen. Der nach diesem Verfahren erhaltene Sterilitätsgrad ist zwar sehr hoch, es kommt aber immer wieder vor, dass sich beim Formen der Behälter durch Strecken der Packstoffbahn auf deren Oberfläche Poren öffnen, die eine Unsterilität bewirken können. Insbesondere kommt dies vor bei Packstoffbahnen aus mineralisch gefüllten oder geschäumten Kunststoffen.

### Aufgabe und Lösung der Erfindung

Der Erfindung liegt die Aufgabe zugrunde, aus einer thermoplastischen Kunststoffbahn durch Verstrecken geformte Packmittel, wie im Oberbegriff des Anspruchs 1 angegeben und durch die FR-A-1 192697 bekannt, in deren Wänden Rückstellspannungen vorhanden sind mit einem hohen Grad an Sterilität keimfrei zu machen.

Diese Aufgabe wird erfindungsgemäss dadurch gelöst, dass bei einem als becherförmigen Behälter ausgebildeten, fertig geformten Packmittel während der Wärmebehandlung der Innenseite des Behälters dessen Aussenseite mit einem gekühlten, festen Körper der der Gestalt des Behälters angepasst ist, formschlüssig in Anlage gehalten wird.

### Vorteile der Erfindung

Das Sterilisierverfahren für geformte Packmittel mit den kennzeichnenden Merkmalen des Hauptanspruchs vermeidet die zum Stand der Technik angegebenen Nachteile. Es ist in einfacher Weise durch eine in Anspruch 3 angegebene Vorrichtung durchführbar, die in Ausgestaltung nach Anspruch 4 oder 5 einen einfachen Aufbau hat und sich vorteilhaft in eine Verpackungsmaschine integrieren lässt.

Dabei ergeben sich die Vorteile, dass sich der Steril raum einer Verpackungsmaschine sehr klein halten lässt, da bei einer solchen Ausgestaltung die Formeinrichtung ausserhalb desselben verbleiben kann. Damit wird auch das Vorsterilisieren der Maschine vor deren Inbetriebnahme einfacher und leichter beherrschbar, weil gerade die komplizierten Gebilde der Formeinrichtung einer besonderen Aufmerksamkeit beim Vorsterilisieren bedürfen.

### Zeichnung

Ein Ausführungsbeispiel der Erfindung ist in der Zeichnung dargestellt und in der nachfolgenden Beschreibung näher erläutert. Es zeigen Fig. 1 eine Maschine zum Formen, Sterilisieren, Füllen und Verschliessen becherartiger Behälter vereinfacht im Längsschnitt und Fig. 2 eine Vorrichtung zum Sterilisieren von Behältern in gegenüber der Fig. 1 weiterer Ausgestaltung im Längsschnitt.

### Beschreibung des Ausführungsbeispiels

In eine von einer Vorratsrolle 2 ablaufende Bahn 1 aus thermoplastischem Kunststoff, beispielsweise Polypropylen, Polyvinylchlorid werden durch Thermoformen Behälter 3 durch Strekken gezogen. Die Behälter 3, die eine kegelstumpfförmige Gestalt haben, werden anschliessend auf ihrer Innenseite sterilisiert, darauf gefüllt, mit einer Deckfolie 4 verschlossen und schliesslich aus der Bahn 1 ausgestanzt.

Eine Verpackungsmaschine zum Durchführen dieser Bearbeitungsvorgänge an aufeinanderfolgenden Stationen, denen die Bahn 1 mit einer nicht dargestellten Fördereinrichtung schrittweise zugeführt wird, hat eine Heizeinrichtung 11 zum Plastifizieren jeweils eines Abschnitts der Bahn 1, eine Formeinrichtung 12 mit einer Matrize 13 für jeweils zwei Behälter 3, eine Sterilisiervorrichtung 14, eine Fülleinrichtung 15 und eine Siegeleinrichtung 16. Die Sterilisiervorrichtung 14, die Fülleinrichtung 15, die Siegeleinrichtung 16 und eine Deckfoliensterilisiervorrichtung 17 sind in einer Kammer 18 untergebracht, in der eine sterile Atmosphäre mit etwas Überdruck aufrecht erhalten wird. Mit Ausnahme der Sterilisiervorrichtung 14 gehören die übrigen Einrichtungen der Maschine zum Stand der Technik, weshalb es sich erübrigt, diese hier näher zu beschreiben.

Die Sterilisiervorrichtung 14, die zum Keimfreimachen der bereits becherartig geformten Behälter 3 eingerichtet ist, hat ein Unterteil 20 mit zwei Höhlungen 21, deren Form der Aussenform der Behälter 3 entspricht, so dass ein darin eingesetzter Behälter mit seiner Aussenwand an der Wand der Höhlungen 21 anliegt. Das Unterteil 20 hat vorzugsweise die gleiche Gestalt wie die Matrize 13 der Formeinrichtung 12. Es ist zum Be- und Entladen heb- und senkbar an einer Stange 22 befestigt. Das Unterteil 20 ist von mehreren Kanälen 35 (nur einer dargestellt) durchzogen, die an einen Kühlmittelzulauf 36 und einen Kühlmittelablauf 37 angeschlossen sind. Ferner münden in den Höhlungen 21 des Unterteils 20 mehrere Saugbohrungen 33, die über Sammelbohrungen 34 mit einer Saugleitung verbunden sind. Unter Zwischenlage der Folienbahn 1 mit den eingeformten Behältern 3 liegt es in Arbeitsstellung von unten gegen ein ortsfestes Kopfstück 23 an, das einen Abschluss für die in den Höhlungen 21 des Unterteils 20 eingesetzten Behälter 3 bildet. Das Kopfstück 23 hat auf seiner Unterseite eine einen Kopfraum freilassende Aussparung 24 und zwei in die Höhlungen 21 gerichtete Öffnungen 25, an die eine zu einem Ventil 26 führende Leitung 27 angeschlossen ist. Zu dem Ventil 26 führen ferner Anschlussleitungen 28, 29, 30, die zu einem Dampfgenerator 28, einer SterilluftqueJle 29 und einer Saugpumpe 30 führen. Zum Verkleinern des Dampfverbrauchs können an der Kopfplatte 23 in die Höhlungen 21 ragende Ansätze, beispielsweise Kegel angeordnet sein.

Das auf der beschriebenen Sterilisiervorrichtung 14 durchgeführte Sterilisierverfahren läuft wie folgt ab:
Bei abgesenktem Unterteil 20 wird die Bahn 1 um einen Förderschritt vorgezogen, so dass jeweils zwei zuvor geformte Behälter 3 in die Sterilkammer 18 und zwischen das Kopfstück 23 und das Unterteil 20 gezogen werden. Nach Heben des Unterteils 20, wobei die eingeführten Behälter 3 formschlüssig in die Höhlungen 21 eintauchen und ihre Öffnung vom Kopfstück 23 dicht abgeschlossen wird, verbindet das Ventil 26 die Zufuhrleitung 27 mit dem Dampferzeuger, so dass Wasserdampf ins Innere der eingeschlossenen Behälter 3 strömt. Vorzugsweise wird Sattdampf mit einer Temperatur von 150°C und einem Druck von 5 bar verwendet, so dass eine Haltezeit von 0,7 sec zum Sterilisieren ausreicht. Da das Unterteil 20 an einen Kühlmittelkreislauf angeschlossen ist und die Wand seiner Höhlungen 21 die eingesetzten Becher 3 berührt, wird durch den die Innenwand der Behälter 3 beaufschlagenden Dampf deren Innenseite auf Sterilisiertemperatur erhöht, die so hoch ist, dass die Festigkeit des Kunststoffs absinkt, durch das Kühlen der Aussenseite das Temperaturgefälle in der Wand der Behälter 3 aber so gross ist, dass die Wand die zur Formhaltung nötige Festigkeit behält. Es können sich dabei die beim Thermoformen der Behälter durch Verstrekken der Bahn erzeugten und beim Rückkühlen eingefrorenen Rückstellspannungen nicht lösen, die eine unerwünschte Verformung der Behälter 3 herbeiführen könnten.

Beim Behandeln der Behälter mit Dampf im Überdruckbereich wird die Wand der Behälter 3 satt an die Wand der Höhlungen 21 angepresst, so dass eine gute Kühlung der Wand der Behälter 3 stattfindet. Bei Verwendung von überhitztem Dampf mit atmosphärischem Druck wird die Wand der Behälter 3 durch Unterdruck an die Höhlungswand gezogen, der durch Absaugen der Luft durch die Saugbohrungen 33 und die Sammelbohrungen 34 erzeugt wird.

Nach der zum Sterilisieren erforderlichen Einwirkungsdauer des Dampfes, die bei Verwendung von Sattdampf kürzer ist als bei Verwendung von überhitztem Dampf, schaltet das Ventil 26 die Dampfzuleitung ab und öffnet die Zufuhrleitung 29 für sterile Luft mit einem Druck, der etwas über dem Druck liegt, der in der Kammer 18 herrscht. Die sterile Luft schafft zum Absenken des Unterteils den nötigen Druckausgleich und spült die bedampften Behälter 3 aus.

Falls beim Bedampfen auf der Innenwand der Behälter 3 gebildetes Kondensatwasser vor dem .Befüllen der Behälter 3 entfernt werden muss, werden die Behälter 3 vor dem Belüften kurzzeitig evakuiert. Dazu verbindet das Ventil 26 nach dem Bedampfen und vor dem Belüften die Leitung 27 mit der Saugleitung 30. Sowohl das Evakuieren als auch das Spülen mit Sterilluft trocknen das Kondensatwasser von der Behälterwand ab.

Ergänzend wird bemerkt, dass die Behälter zum Erreichen eines sehr hohen Sterilitätsgrades mehrere Male hintereinander der oben beschriebenen Behandlung unterzogen werden können, wozu in der Maschine in Laufrichtung der Bahn 1 mehrere Stationen mit der oben beschriebenen oder ähnlichen Sterilisiervorrichtungen bestückt sind.

Ferner ist es für Behälter, die mit einem Etikett versehen werden, denkbar, dass jeweils vor dem Heben des Unterteils 20 zum Aufnehmen eines Behälters in die Höhlung 21 ein Etikett eingebracht wird, dessen wärmeaktive Beschichtung bei der Wärmebehandlung das Etikett mit der Aussenseite des Behälters verklebt.

Anstelle des gekühlten Unterteils 20, das durch Kontakt einen guten Wärmeübergang zu der Wand der Behälter schafft, kann auch eine Kühleinrichtung verwendet werden, die durch Düsen Kühlluft oder Kühlwasser gegen die Aussenseite der Behälter in feiner Verteilung lenkt, während die Innenseite bedampft wird. Auch diese Ausgestaltung hat einen einfachen Aufbau bei guter Wirkung.

## Patentansprüche

1. Verfahren zum Sterilisieren eines aus einer thermoplastischen Kunststoffbahn durch Verstrecken geformten Packmittels, bei dem die Innenseite des Packmittels mit einem gas- oder dampfförmigen Wärmeträger und gleichzeitig die Aussenseite mit einem Kühlmittel beaufschlagt werden, dadurch gekennzeichnet, dass bei einem als becherförmigen Behälter (3) ausgebildeten, fertig geformten Packmittel während der Wärmebehandlung der Innenseite des Behälters dessen Aussenseite mit einem gekühlten, festen Körper (20), der der Gestalt des Behälters angepasst ist, formschlüssig in Anlage gehalten wird.

2. Verfahren nach Anspruch 1, dadurch gekennzeichnet, dass die Wand des Behälters (3) durch Unterdruck gegen den gekühlten Körper (20) gezogen wird.

3. Vorrichtung zum Durchführen des Verfahrens nach Anspruch 1 oder 2, mit einer Einrichtung zum Einführen eines gas- oder dampfförmigen Wärmeträgers in das Behälterinnere, dadurch gekennzeichnet, dass im Bereich der Wärmeträger-Einführeinrichtung (23) der Aussenseite des Behälters (3) der feste, gekühlte Körper (20) mit einer der Aussenkontur des Behälters (3) angepassten, becherförmigen Höhlung (21) zugeordnet ist, dessen Wandung mit der Aussenseite des Behälters in Berührung gebracht wird.

4. Vorrichtung nach Anspruch 3, dadurch gekennzeichnet, dass in dem gekühlten Körper (20) in der Höhlung (21) mündende Saugbohrungen (33) angeordnet sind.

5. Vorrichtung nach Anspruch 3 oder 4, dadurch gekennzeichnet, dass sie in einer Kammer (18) mit steriler Atmosphäre angeordnet ist, in welcher Kammer ferner Einrichtungen zum Füllen (15) und Verschliessen (16) angeordnet sind.

## Claims

1. Process for sterilising a packaging means formed from a thermoplastic web by stretching, wherein the inside of the packaging means is subjected to a heat carrier in the form of gas or vapour and at the same time the outside is subjected to a coolant, characterised in that the outside of a finally shaped packaging means in the form of a cup-like container (3) is kept in positive contact, during the heat treatment of the inside of the container, with a cooled solid body (20) adapted to the shape of the container.

2. Process according to Claim 1, characterised in that the wall of the container (3) is drawn by means of vacuum against the cooled body (20).

3. Apparatus for carrying out the process according to Claim 1 or 2, having a device for introducing a heat carrier in the form of gas or vapour into the interior of the container, characterised in that, in the region of the heat carrier inlet device (23), the outside of the container (3) is associated with the solid cooled body (20) by virtue of a cup-shaped cavity (20) adapted to the outer contour of the container (3), the wall of the body being brought into contact with the outside of the container.

4. Apparatus according to Claim 3, characterised in that suction bores (33) ending in the cavity (21) are provided in the cooled body (20).

5. Apparatus according to Claim 3 or 4, characterised in that it is located in a chamber (18) which has a sterile atmosphere and in which also devices for filling (15) and sealing (16) are provided.

## Revendications

1. Procédé pour stériliser un emballage formé par emboutissage à partir d'une bande de matériau synthétique thermoplastique, dans lequel la face interne de l'emballage est sous l'action d'un fluide caloporteur, gaz ou vapeur, et simultanément la face externe est sous l'action d'un produit de refroidissement, caractérisé par le moyen que, dans le cas d'un emballage ayant sa forme finale et conçu comme récipient (3) en forme de gobelet, pendant le traitement thermique de la face interne du récipient, sa face externe est maintenue en place, de par la forme, à l'aide d'un corps (20), solide, refroidi, qui correspond à la forme du récipient.

2. Procédé selon la revendication 1, caractérisé en ce que la paroi du récipient (3) est tirée par dépression contre le corps refroidi (20).

3. Installation pour l'exécution du procédé selon la revendication 1 ou la revendication 2, comportant un dispositif pour l'introduction d'un fluide caloporteur, gaz ou vapeur, à l'intérieur du récipient, caractérisée par le moyen que, au voisinage du dispositif (23) d'introduction du fluide caloporteur, est disposé, du côté externe du récipient (3), le corps solide (20) refroidi, présentant une cavité (21) en forme de gobelet, adaptée au contour externe du récipient (3), cavité dont la paroi vient au contact de la face externe du récipient.

4. Installation selon la revendication 3, caractérisée par le moyen que des passages d'aspiration (33), qui débouchent dans la cavité (21), sont disposés dans le corps refroidi (20).

5. Installation selon la revendication 3 ou la revendication 4, caractérisée par le moyen qu'elle est disposée dans une chambre (18) sous atmosphère stérile, chambre dans laquelle sont en outre disposés des dispositifs de remplissage (15) et d'obturation (16).
